# FASCICULE DE BREVET EUROPEEN

(11) **EP 1 964 094 B1**
(45) Date de publication et mention de la délivrance du brevet: **14.04.2010**
(21) Numéro de dépôt: 06841466.3
(22) Date de dépôt: 19.12.2006
(51) Int. Cl.: G09G 3/32

(54) **PROCEDE DE PILOTAGE D'UN PANNEAU D'AFFICHAGE PAR COUPLAGE CAPACITIF**
VERFAHREN ZUR STEUERUNG EINES ANZEIGESCHIRMS DURCH KAPAZITIVE KOPPLUNG
METHOD FOR CONTROLLING A DISPLAY PANEL BY CAPACITIVE COUPLING

(30) Priorité: 20.12.2005 FR 0553978
(43) Date de publication de la demande: 03.09.2008
(73) Titulaire: Thomson Licensing, 92443 Issy-les-Moulineaux Cedex (FR)
(72) Inventeur: LE ROY, Philippe, F-35830 Betton (FR); TROCHET, Arnaud, F-35200 Rennes (FR); THIEBAUD, Sylvain, F-35530 Noyal sur Vilaine (FR)
(74) Mandataire: Browaeys, Jean-Philippe
(86) Numéro de dépôt international: PCT/EP2006/069924
(87) Numéro de publication internationale: WO 2007/071680

(56) Documents cités:
- EP-A2- 1 517 290
- US-A1- 2001 024 186
- US-A1- 2005 052 366

## Description

L'invention concerne les panneaux à matrice active qui permettent d'afficher des images à l'aide de réseaux d'émetteurs de lumière, par exemple des diodes électroluminescentes, ou de réseaux de valves optiques, par exemple des valves à cristaux liquides. Ces émetteurs ou ces valves sont généralement répartis en lignes et en colonnes.

Le terme « matrice active » désigne un substrat qui intègre des réseaux d'électrodes et des circuits aptes à commander et à alimenter des émetteurs ou des valves optiques supportés par ce substrat. Ces réseaux d'électrodes comprennent généralement au moins un réseau d'électrodes d'adressage, un réseau d'électrodes de sélection, au moins une électrode de référence pour l'adressage et au moins une électrode de base pour l'alimentation de ces émetteurs. Parfois, l'électrode de référence pour l'adressage et l'électrode de base pour l'alimentation sont confondues. Le panneau comprend en outre au moins une électrode supérieure d'alimentation, généralement commune à toutes les valves ou à tous les émetteurs, mais qui n'est pas intégrée à la matrice active. Chaque valve ou émetteur est généralement intercalée entre une borne d'alimentation de base reliée à une électrode de base pour l'alimentation et l'électrode supérieure d'alimentation qui couvre généralement l'ensemble du panneau.

Chaque circuit de commande comprend une borne de commande reliée ou couplée à une électrode d'adressage via un interrupteur de sélection, une borne de sélection qui correspond à la commande de cet interrupteur et qui est reliée à une électrode de sélection, et une borne de référence reliée ou couplée à une électrode de référence.

Chaque circuit de commande comprend donc un interrupteur de sélection apte à transmettre à ce circuit les signaux d'adressage provenant d'une électrode d'adressage. La fermeture de l'interrupteur de sélection d'un circuit correspond à la sélection de ce circuit.

Généralement, chaque électrode d'adressage est reliée ou couplée aux bornes de commande des circuits de commande de tous les émetteurs ou de toutes les valves d'une même colonne ; chaque électrode de sélection est reliée aux bornes de sélection des circuits de commande de tous les émetteurs ou de toutes les valves d'une même ligne. La matrice active peut également comprendre d'autres électrodes de ligne ou de colonne.

Les électrodes d'adressage servent à adresser aux circuits de commande des signaux de commande, analogiques en tension ou en courant, ou numériques ; pendant les périodes d'émission, chaque signal de commande destiné au circuit de commande d'une valve ou d'un émetteur est représentatif d'une donnée d'image d'un pixel ou sous-pixel associé à cette valve ou à cet émetteur.

Dans le cas d'un panneau de valves optiques, chaque circuit de commande et d'alimentation comprend un élément mémoire, généralement un condensateur apte à maintenir la tension de commande de cette valve pendant la durée d'une trame d'image ; ce condensateur est branché en parallèle directement sur.cette valve. La tension de commande d'une valve est la différence de potentiel aux bornes de cette valve. Dans un cas particulièrement simple de circuit de commande, la borne de commande du circuit est reliée ou couplée à l'une des bornes de la valve.

Dans le cas d'un panneau d'émetteurs pilotables en courant, par exemple de diodes électroluminescentes, notamment de diodes organiques, chaque circuit de commande et d'alimentation comprend généralement un modulateur de courant, généralement un transistor TFT, doté de deux bornes de passage du courant, une borne de source et une borne de drain, et d'une borne de grille pour la commande en tension ; ce modulateur est alors branché en série avec l'émetteur à commander, cette série étant elle-même branchée entre une électrode (supérieure) d'alimentation et une électrode de base pour l'alimentation ; généralement, c'est la borne de drain qui est commune au modulateur et à l'émetteur, et la borne de source, reliée à l'électrode de base pour l'alimentation, est ainsi à un potentiel constant ; la tension de commande du modulateur est la différence de potentiel entre la grille et la source du modulateur ; chaque circuit de commande comprend des moyens pour générer une tension de commande du modulateur en fonction du signal adressé à la borne de commande de ce circuit ; chaque circuit de commande comprend également, comme précédemment, un condensateur de maintien apte à maintenir la tension de commande du modulateur pendant la durée de chaque image ou trame d'image. Dans un cas particulièrement simple de circuit de commande, la borne de commande du circuit correspond à la borne de grille du modulateur.

On trouve classiquement deux types de commande : commande en tension ou commande en courant. Dans le cas d'une commande en tension, les signaux d'adressage sont des échelons de tension ; dans le cas de commande en courant, les signaux d'adressage sont des échelons de courant.

Dans le cas de pilotage en courant de panneaux d'émetteurs, chaque circuit de commande est adapté d'une manière connue en elle-même pour « programmer », à partir d'un signal de courant, une tension de commande du modulateur de ce circuit, qui est donc appliquée à la borne de grille.

Les électrodes d'adressage et les électrodes de sélection sont elles-mêmes commandées par des moyens de commande (« drivers » en langue anglaise) disposés aux extrémités de ces électrodes, en bordure du panneau ; ces moyens comprennent généralement des interrupteurs commandables.

Pour assurer une bonne qualité d'affichage des images et/ou pour améliorer la durée de vie du panneau, il importe d'inverser régulièrement la tension de commande des modulateurs des circuits de commande, et/ou la tension d'alimentation des valves ou des émetteurs :
- dans le cas de panneaux de valves optiques, notamment de cristaux liquides, on alterne généralement la tension aux bornes des valves pour éviter d'initier une composante continue de polarisation du cristal liquide ;
- dans le cas de panneaux d'émetteurs de lumière, où les émetteurs sont des diodes électroluminescentes, il peut être avantageux d'inverser régulièrement la tension aux bornes des émetteurs, comme décrit par exemple dans les documents EP1094438 et EP1197943 ; cependant, pendant les périodes où cette tension d'alimentation est inversée, ces émetteurs n'émettent évidemment aucune lumière, les diodes étant alors polarisées en sens inverse ;
- dans le cas de panneaux d'émetteurs pilotables en courant, dont les circuits de commande comprennent un modulateur de courant, où ces modulateurs sont des transistors comprenant des couches actives de silicium amorphe, il peut être avantageux d'inverser régulièrement la tension de commande des modulateurs, notamment pour compenser les dérives de tension de seuil de déclenchement de ce type de transistors : les documents US2003/052614, WO2005/071648 illustrent une telle situation. Lors de l'affichage des images, on distingue alors, pour chaque circuit de commande, des périodes d'affichage ou d'émission, où le signe de cette tension est adapté pour rendre le modulateur passant, et des périodes dites de dépolarisation, où le signe de cette tension est inversé et ne permet pas de rendre le modulateur passant. Pour le pilotage global du panneau, les périodes d'émission et les périodes de dépolarisation peuvent se chevaucher : pendant que les émetteurs ou valves de certaines ligne émettent de la lumière, les circuits, émetteurs ou valves d'autres lignes peuvent être en cours de dépolarisation. Néanmoins, globalement, l'alternance de ces périodes est préjudiciable à la luminance maximum du panneau, puisque la durée globale disponible pour l'émission des émetteurs est réduite de la durée des périodes de dépolarisation.

Toujours dans le cas de panneaux d'émetteurs pilotables en courant, afin d'éviter cette réduction de luminance, le document WO2005/073948 propose un panneau où chaque émetteur est doté de deux circuits de commande et est piloté alternativement par l'un et par l'autre, ce qui nécessite de doubler le réseau d'électrodes d'adressage. D'autres solutions nécessitent, à l'inverse, de rajouter un réseau d'électrodes de lignes.

Le document US2003/112205 décrit une solution spécifique : en pilotant le circuit de commande décrit à la figure 6 comme indiqué aux paragraphes 44 et 45 de ce document, où une tension négative Vee est appliquée à l'électrode de référence d'adressage (qui est aussi l'électrode de base pour l'alimentation), pendant les périodes dites de « non-luminescence », on obtient alors une polarisation inverse aux bornes de l'émetteur (ici, une diode électroluminescente), et, pendant cette polarisation inverse, la commande du modulateur de courant Tr2 qui est en série avec cet émetteur est annulée (source et grille de ce modulateur sont au même potentiel à cause de la fermeture de l'interrupteur court-circuitant le condensateur de maintien).

En utilisant les solutions décrites dans les documents US2003/052614, WO2005/071648, les moyens de commande des électrodes d'adressage doivent alors être adaptés pour transmettre des signaux d'adressage de signes ou de polarité opposés ; la solution décrite dans le document US2003/052614 nécessite d'ajouter un élément « bascule » (« toggle » en langue anglaise) en tête de chaque électrode d'adressage ; cette contrainte d'adaptation entraîne un surcoût important des « drivers » de colonne.

Un but de l'invention est d'éviter cet inconvénient.

Dans l'art antérieur, les signaux d'adressage sont généralement transmis aux circuits de commande par conduction directe entre les électrodes d'adressage et les bornes de commande des circuits, via l'interrupteur de sélection : dans le cas du pilotage analogique en tension de panneaux d'émetteurs, où la borne de commande du circuit correspond à la borne de grille du modulateur, cette tension de grille du modulateur est alors égale à la tension de l'électrode d'adressage qui commande ce circuit, du moins pendant que ce circuit est sélectionné.

Le document US6229506 décrit le cas où ces signaux d'adressage sont au contraire transmis aux circuits de commande par couplage capacitif : dans le cas du pilotage en tension (figures 3 et 4 de ce document), une capacité de couplage (référencée respectivement 350 et 450) assure ici la liaison sans conduction directe entre l'électrode d'adressage et la borne de commande du circuit. Lorsqu'un tel circuit est sélectionné, cette disposition permet d'additionner le signal de saut de tension provenant de l'électrode d'adressage à une tension de seuil de déclenchement du modulateur, préalablement stockée dans le circuit. La liaison par couplage capacitif, et non pas par conduction, entre les électrodes d'adressage et les bornes de commande des circuits permet ici de compenser les différences de seuils de déclenchement des modulateurs de ces circuits, de manière à obtenir une meilleure uniformité de luminance de l'écran et une meilleure qualité d'affichage des images. Dans le même but, les autres documents US6777888, US6618030, US6885029 décrivent un couplage capacitif entre les électrodes d'adressage et la commande des modulateurs de courant des émetteurs.

Un aspect essentiel de l'invention consiste à utiliser un tel couplage capacitif dans un autre but, à savoir dans le but d'inverser les tensions aux bornes de valves ou aux bornes d'émetteurs, ou les tensions de commande des modulateurs des circuits de commande de ces émetteurs, sans avoir à inverser les signaux d'adressage, ce qui évite de recourir à des moyens coûteux de commande des électrodes d'adressage.

Ainsi, selon l'invention, le signal de tension qui est transmis par couplage capacitif est notamment un signal d'adressage pour l'émission, qui est représentatif d'une donnée d'image et/ou un signal d'adressage (de même signe) pour la dépolarisation, notamment pour la dépolarisation du modulateur de courant d'un émetteur.

De manière générale, le couplage capacitif permet de modifier la tension d'une borne par un saut de tension. Ainsi, un signal d'échelon de tension de valeur algébrique ΔV transmis via couplage capacitif par une électrode d'adressage à une borne de commande préalablement au potentiel V_{cal}, fait passer le potentiel de cette borne de V à V_{cal} + ΔV. Ce saut de tension est indépendant de la valeur Vᵢₙᵢ du potentiel initial (avant le saut) de l'électrode d'adressage. Lorsqu'on souhaite que le potentiel de la borne de commande d'un circuit diminue d'une valeur ΔV (ΔV < 0) à partir d'une valeur initiale V_{cal} au point d'atteindre un potentiel V_{cal} + ΔV de signe inverse de celui qu'on applique pour obtenir l'émission de l'émetteur commandé par ce circuit, grâce au couplage capacitif, il suffit, selon l'invention, que la valeur initiale Vᵢₙᵢ (ex. : Vᵢₙᵢ > 0) du potentiel de l'électrode d'adressage couplée à cette borne soit suffisamment élevée pour que la somme algébrique Vᵢₙᵢ + ΔV (ΔV < 0) conserve le même signe que Vᵢₙᵢ , donc de choisir |Vᵢₙᵢ| > |ΔV|.

Pour la mise en oeuvre de l'invention telle que décrite ci-après en détail, le pilotage de chaque circuit de commande d'un émetteur comprend, lors de l'affichage de chaque trame d'image, deux périodes, une période d'émission de cet émetteur et une période de dépolarisation du modulateur du circuit de commande de cet émetteur.

Pour la mise en oeuvre de l'invention telle que décrite ci-après, lors de chaque période de pilotage d'un circuit, au moins de dépolarisation, sinon aussi d'émission :
-1/ on sélectionne ce circuit en couplant de manière capacitive la borne de commande de ce circuit à une électrode d'adressage et on « cale » le potentiel de cette borne au potentiel V_{cal} d'une borne de référence qui devient donc une « borne de calage » de ce circuit ; pendant cette sélection et ce « calage », on applique à l'électrode d'adressage un potentiel Vᵢₙᵢ, sans aucun effet autre que transitoire, à cause du calage, sur le potentiel de la borne de commande qui reste à la valeur V_{cal} ;
-2/ le circuit étant toujours sélectionné mais la borne de commande n'étant plus calée à la borne de calage, on applique à l'électrode d'adressage un signal de saut de tension ΔV qui se répercute par le couplage capacitif à la borne de commande, qui passe ainsi du potentiel V_{cal} au potentiel V_{prog} = V_{cal} + ΔV. Pendant la suite de la période (d'émission ou de dépolarisation) en cours, le potentiel de la borne de commande est maintenu à cette valeur par le condensateur de maintien, comme dans l'art antérieur.

On voit donc que la valeur de Vᵢₙᵢ n'a aucune incidence sur le potentiel de la borne de commande. Selon l'invention, dans les périodes d'inversion de tension ou de dépolarisation, on adapte donc la valeur de Vᵢₙᵢ de manière à ce que |Vᵢₙᵢ| ≥ |ΔV| afin que le signal à appliquer à l'électrode d'adressage pour obtenir V_{prog} sur la borne de commande ne change pas de signe. On évite ainsi avantageusement de recourir à des moyens coûteux de commande des électrodes d'adressage.

Le même principe peut s'appliquer dans le but d'inverser les tensions aux bornes de valves ou aux bornes d'émetteurs, sans avoir à inverser la polarité entre les électrodes d'alimentation.

La méthode de pilotage propre à l'invention peut être utilisée soit uniquement pendant les périodes de dépolarisation - et on utilise alors un adressage classique par conduction pendant les périodes d'émission, soit à la fois pendant les périodes d'émission et de dépolarisation.

Un avantage de cette méthode de pilotage est qu'elle permet d'adresser à chaque circuit un signal spécifique de dépolarisation, et d'adapter l'opération de dépolarisation au niveau de polarisation du modulateur de chaque circuit, niveau qui dépend notamment du signal d'émission adressé lors de la période d'émission qui précède.

L'invention a donc pour objet un procédé de pilotage d'un panneau d'affichage qui comprend :
- un réseau d'émetteurs de lumière ou de valves optiques,
- une matrice active comprenant un réseau d'électrodes pour l'adressage de signaux en tension, un réseau d'électrodes de sélection, un réseau d'électrodes de calage, au moins une électrode de référence pour l'adressage, un réseau de circuits aptes à commander chacun desdits émetteurs ou valves et dotés, chacun, d'une borne de commande en tension apte à être couplée à une électrode d'adressage via un condensateur de couplage et un interrupteur de sélection qui sont montés en série, d'une borne de calage en tension apte à être reliée à ladite borne de commande via un interrupteur de calage, et d'un condensateur de maintien monté entre ladite borne de commande et ladite borne de calage,

... la borne de calage étant reliée à l'au moins une électrode de référence, la commande dudit interrupteur de sélection étant reliée à une électrode de sélection et la commande dudit interrupteur de calage étant reliée à une électrode de calage,
.... ledit procédé comprenant des périodes d'émission lors desquelles une tension prédéterminée d'émission V_{prog-data}, qui présente une première polarité, est appliquée et maintenue à la borne de commande d'au moins un circuit de commande dudit panneau,
... où ce procédé comprend également des périodes de dépolarisation lors desquelles une tension prédéterminée de dépolarisation V_{prog-pol}, qui présente une deuxième polarité, opposée à la première polarité, est appliquée et maintenue à la borne de commande d'au moins un circuit de commande dudit panneau.

Les émetteurs ou valves sont aptes à être alimentés entre au moins deux électrodes d'alimentation, à savoir une électrode de base pour l'alimentation qui fait généralement partie de la matrice active, et une électrode dite « supérieure » d'alimentation, qui recouvre généralement l'ensemble des émetteurs ou valves.

Le condensateur de maintien est apte à maintenir une tension approximativement constante sur ladite borne de commande pendant la durée d'une image lorsque ledit premier interrupteur de sélection et ledit interrupteur de calage sont ouverts.

D'autre interrupteurs que l'interrupteur de calage, notamment l'interrupteur de sélection lui-même, peuvent servir à relier, la borne de calage en tension à la borne de commande.

En pratique, lors des périodes d'émission ou de dépolarisation, une tension prédéterminée d'émission ou de dépolarisation est généralement appliquée et maintenue à la borne de commande de chacun desdits circuits de commande dudit panneau.

De préférence, on applique ladite tension prédéterminée d'émission V_{prog-data} ou de dépolarisation V_{prog-pol} à la borne de commande de l'au moins un circuit de commande par couplage capacitif selon les étapes suivantes :
- une étape de calage, lors de laquelle, ladite électrode de référence du panneau étant portée à un potentiel de calage, on applique un signal de sélection à l'électrode de sélection qui commande l'interrupteur de sélection et un signal de calage à l'électrode de calage qui commande l'interrupteur de calage dudit circuit de commande, ces signaux étant aptes à fermer lesdits interrupteurs, et, pendant l'application simultanée dudit signal de sélection et dudit signal de calage, on applique un signal initial de tension V_{ini-E}, V_{ini-P} à l'électrode d'adressage à laquelle ladite borne commande est apte à être couplée,
- une étape d'adressage du circuit, lors de laquelle, ayant mis fin audit signal de calage mais en maintenant ledit signal de sélection, après l'obtention du calage du potentiel de la borne de commande au potentiel de calage V_{cal} de la borne de calage reliée à ladite électrode de référence et après l'application dudit signal initial, on applique un signal final de tension V_{data}, Vₚₒₗ à ladite électrode d'adressage, ce signal final générant un saut de tension ΔV_{data} = V_{data} - V_{ini-E}, ΔVₚₒₗ = Vₚₒₗ - V_{ini-P} sur cette électrode d'adressage qui génère lui-même un saut de tension ΔV_{prog-data} = V_{prog-data} - V_{cal} , ΔV_{prog-pol} = V_{prog-pol} - V_{cal} sur ladite borne de commande qui est couplée à ladite électrode d'adressage, les valeurs dudit signal initial V_{ini-E}, V_{ini-P} et dudit signal final V_{data}, Vₚₒₗ étant adaptées pour obtenir après ledit saut de tension sur ladite borne de commande ladite tension prédéterminée V_{prog-data}, V_{prog-pol}.

Le pilotage du panneau est généralement destiné à l'affichage d'une succession (ou séquence) d'images ; à chaque émetteur ou valve du panneau, correspond alors un pixel ou sous-pixel des images à afficher ; lors de chaque période d'émission, à chaque émetteur ou valve du panneau, est associée une tension prédéterminée d'émission pour commander cet émetteur ou valve, cette tension étant adaptée pour obtenir l'affichage dudit pixel ou sous-pixel par cet émetteur ou valve ; lors de chaque période de dépolarisation, à chaque émetteur ou valve du panneau, est associée une tension prédéterminée dépolarisation apte à dépolariser cet émetteur, cette valve, et/ou son circuit de commande.

Ainsi, la tension prédéterminée à appliquer et à maintenir à la borne de commande des circuits de commande dudit panneau est destinée :
- à ce que l'émetteur ou la valve du panneau qui est commandée par ce circuit émette un pixel ou sous-pixel de l'image à afficher,
- ou/et à ce que l'émetteur ou la valve du panneau, ou le circuit de commande, ou, le cas échéant, le modulateur de courant de ce circuit, soit dépolarisés, au moins partiellement.

Après l'étape d'adressage, on met fin au signal de sélection, ce qui a pour effet d'ouvrir l'interrupteur de sélection du circuit de commande. A cet instant, la tension de la borne de commande est donc égale à ladite tension prédéterminée, et se maintient approximativement à cette valeur pendant le reste de la durée de la période grâce au condensateur de maintien auquel cette borne est connectée.

L'obtention ainsi réalisée de ladite tension prédéterminée à la borne de commande résulte d'un saut de tension provoqué à cette borne par couplage capacitif à l'électrode d'adressage elle-même soumise à un saut de tension ; de cette tension prédéterminée, on peut déduire le saut de tension à obtenir à la borne de commande par différence avec le potentiel de l'électrode de référence auquel cette borne a été préalablement calée ; à partir de ce saut de tension à obtenir à la borne de commande, on peut déduire le saut de tension à générer à l'électrode d'adressage, en fonction, notamment, du niveau de couplage avec la borne de commande.

De préférence, quelle que soit la période d'émission ou de dépolarisation, et la polarité de ladite tension prédéterminée d'émission V_{prog-data} ou de ladite tension prédéterminée de dépolarisation V_{prog-pol}, on choisit ledit signal initial de tension V_{ini-P} et ledit signal final de tension Vₚₒₗ de manière à ce que lesdits signaux présentent tous la même première polarité.

En pratique, par exemple pour une période de dépolarisation et une tension prédéterminée de dépolarisation V_{prog-pol} à appliquer à la borne de commande (C) d'un circuit de commande, on choisit d'abord la différence ΔVₚₒₗ = Vₚₒₗ - V_{ini-P} adaptée à l'obtention de cette tension de dépolarisation V_{prog-pol}; on choisit ensuite une valeur suffisamment élevée de V_{ini-P} présentant la première polarité, pour que la valeur de Vₚₒₗ₋ₗ, découlant de ladite différence ΔVₚₒₗ, présente aussi la première polarité. De préférence, lorsque la valeur de ΔVₚₒₗ le permet, on choisit V_{ini-P} = 0.

La polarité des signaux est évaluée par rapport à une électrode de référence pour la tension de commande des circuits ; il peut s'agir notamment d'une électrode de base pour l'alimentation des émetteurs ou des valves.

Ainsi, la tension de l'électrode d'adressage ne change jamais de signe et on peut avantageusement utiliser des moyens classiques et économiques pour la commande des électrodes d'adressage.

De préférence, ledit panneau comprend un réseau d'émetteurs de lumière aptes à être alimentés entre au moins une électrode de base d'alimentation et au moins une électrode supérieure d'alimentation, et chacun desdits circuits de commande d'un émetteur comprend un modulateur de courant comprenant une électrode de commande en tension formant l'électrode de commande dudit circuit et deux électrodes de passage du courant, qui sont branchées entre l'une desdites électrodes d'alimentation et une électrode d'alimentation dudit émetteur. Généralement, un tel modulateur est un transistor TFT ; le courant délivré par le modulateur est alors fonction de la différence de potentiel entre la borne de grille et la borne de source de ce transistor ; cette différence de potentiel est généralement fonction, sinon égale, à la différence de potentiel entre la borne de commande et une électrode de référence pour la tension de commande du circuit ; l'électrode de référence pour la tension de commande du circuit est alors formée par l'électrode de base d'alimentation.

De préférence, ledit modulateur de courant est un transistor comprenant une couche de semi-conducteur en silicium amorphe.

De préférence, lesdits émetteurs sont des diodes électroluminescentes, de préférence, organiques.

L'invention sera mieux comprise à la lecture de la description qui va suivre, donnée à titre d'exemple non limitatif, et en référence aux figures annexées sur lesquelles :
- les figures 1 et 2 décrivent deux modes de réalisation de circuits de commande de panneaux selon l'invention ;
- la figure 3 est un chronogramme des signaux appliqués pendant une succession de périodes et de trames pour la commande du circuit de la figure 1 lors du pilotage d'un panneau selon la première modalité de l'invention (signaux logiques V_{YS}, V_{YC}, signaux d'adressage V_{XD}) ; ce chronogramme illustre également l'évolution du potentiel de commande du modulateur V_{G} de ce circuit, et de l'intensité I_{dd} du courant circulant dans la diode que ce circuit commande.

Les figures représentant des chronogrammes ne prennent pas en compte d'échelle de valeurs afin de mieux faire apparaître certains détails qui n'apparaîtraient pas clairement si les proportions avaient été respectées.

Afin de simplifier la description, on utilise des références identiques pour les éléments qui assurent les mêmes fonctions.

Les modes de réalisation présentés ci-après concernent des panneaux d'affichage d'images où les émetteurs sont des diodes organiques électroluminescentes déposées sur une matrice active intégrant des circuits de commande et d'alimentation de ces diodes. Ces émetteurs sont disposés en ligne et en colonne.

On va maintenant décrire un premier mode de réalisation de l'invention où le panneau comprend deux réseaux d'électrodes disposées en ligne, et où les circuits de commande des émetteurs ne comprennent chacun que trois transistors TFT formant l'un un modulateur de courant et les deux autres des interrupteurs.

En référence à la figure 1 qui décrit un circuit de commande et d'alimentation d'une diode et ses connexions aux électrodes du panneau, la matrice active du panneau selon ce premier mode de réalisation comprend :
- un réseau d'électrodes d'adressage disposées en colonnes de manière à ce que tous les circuits commandant les diodes d'une même colonne soient desservis par la même électrode d'adressage X_{D} ;
- un réseau d'électrodes de sélection Y_{S} disposées en lignes de manière à ce que tous les circuits commandant les diodes d'une même ligne soient desservis par la même électrode ;
- un réseau d'électrodes de commande de calage Y_{C} disposées en lignes de manière à ce que tous les circuits commandant les diodes d'une même ligne soient desservis par la même électrode ;
- une électrode de référence P_{R} commune à tous les circuits ;
- une électrode de base d'alimentation P_{B} commune à tous les circuits ;

La matrice active comprend également un circuit 1 de commande et d'alimentation pour chaque diode 2.

Le panneau comprend également une électrode supérieure d'alimentation P_{A}, commune à toutes les diodes.

Le circuit 1 de commande et d'alimentation de chaque diode 2 comprend :
- un modulateur de courant T2 comprenant deux bornes de courant, à savoir une borne de drain D et une borne de source S, et une borne de grille G, qui correspond ici à la borne de commande C du circuit.
- un condensateur de maintien C_{S} branché entre ladite grille G et une borne de calage R du circuit.

La borne de commande C du circuit est couplée à une électrode d'adressage

X_{D} via un interrupteur de sélection T4 et un condensateur de couplage C_{C}, qui sont branchés en série ; il n'y a ici aucune connexion par conduction électrique entre cette borne de commande C et cette électrode d'adressage X_{D}. De préférence, ce condensateur de couplage C_{C} est commun à tous les circuits de commande desservis par cette électrode d'adressage. L'interrupteur de sélection T4 est commandé par une électrode de sélection Y_{S}.

Le circuit 1 comprend également un interrupteur de calage T3 apte à relier, via l'interrupteur T4, la borne de commande C à la borne de calage R du circuit ; cet interrupteur de calage T3 est commandé par une électrode de calage Y_{C}.

La borne de calage R est reliée à l'électrode de référence P_{R}.

Le modulateur de courant T2 est relié en série avec la diode 2 : la borne de drain D est ainsi connectée à la cathode de la diode 2. Cette série est branchée entre deux électrodes d'alimentation : la borne de source S est connectée à l'électrode de base d'alimentation P_{B} et l'anode de la diode 2 est connectée à l'électrode supérieure d'alimentation P_{A}.

En référence à la figure 3, on va maintenant décrire le fonctionnement du panneau selon ce premier mode de réalisation.

On applique aux électrodes de référence P_{R}, d'alimentation P_{A} et P_{B}, respectivement les potentiels V_{cal}, Vdd et Vss. Ici, le potentiel Vss de l'électrode de base d'alimentation P_{B} est nul et sert de référence pour la tension de commande du circuit, qui correspond ici à la différence V_{G}-V_{S} = V_{G}-V_{SS} = V_{G}. D'autres références pour la tension de commande du circuit peuvent être envisagées sans se départir de l'invention. La différence Vdd - Vss est adaptée pour obtenir l'émission de la diode quand la commande du modulateur est supérieure à sa tension de seuil de déclenchement. La valeur de V_{cal} est généralement négative (c'est-à-dire inférieure au niveau « 0 » du signal d'adressage) pour des raisons qui seront décrites ultérieurement.

Comme dans l'art antérieur précédemment cité, au niveau de chaque diode du panneau et de son circuit de commande, chaque trame d'image se décompose en une période d'émission de l'émetteur, pour l'affichage du pixel ou sous-pixel correspondant de cette image, et une période de dépolarisation, pour la compensation de la dérive du seuil du modulateur de ce circuit.

Pour la commande de chaque circuit de commande 1 d'une diode 2, la durée de chaque trame d'image se décompose alors en six étapes.

### Étape 1 de calage de la commande du modulateur lors de la période d'émission : cette étape marque le début de la période d'émission de la diode lors de cette trame d'image.

On ferme simultanément l'interrupteur de sélection T4 et l'interrupteur de calage T3 en appliquant respectivement aux électrodes Y_{S} et Y_{C} un signal logique adapté (voir les deux premiers chronogrammes de la figure 3) ; la fermeture de T4 a pour effet de sélectionner le circuit de commande 1 de la diode 2 (ainsi que les autres circuits de la même ligne), en couplant, via le condensateur C_{C}, la borne de commande C à l'électrode d'adressage X_{D} ; la fermeture simultanée des interrupteurs T3 et T4 a également pour effet, malgré le couplage capacitif, de caler le potentiel la borne de commande C au potentiel de calage V_{cal} appliqué à l'électrode de référence P_{R}, et ainsi de caler la tension de la grille G du modulateur T2 ; pendant le calage de la borne de commande C, on porte le potentiel de l'électrode d'adressage à la valeur V_{ini-E} = 0. La durée de cette étape est suffisamment élevée pour obtenir la stabilisation des potentiels, et notamment pour que le potentiel de la grille G reste à la valeur V_{cal}.

### Étape 2 d'adressage du circuit lors de la période d'émission :

On ouvre alors l'interrupteur de calage T3 tout en maintenant l'interrupteur de sélection T4 fermé ; pendant ce temps, on porte le potentiel de l'électrode d'adressage à la valeur V_{data-1} (et le potentiel des autres électrodes d'adressage aux valeurs V_{data-1}, ..., V_{data-i}, ....). Par couplage capacitif via le condensateur de couplage C_{C}, le potentiel V_{G} de la grille G subit un saut (positif) ΔV_{prog-data-1} proportionnel à ΔV_{data-i} = V_{data-1} - V_{ini-E} = V_{data-1}, et passe ainsi de la valeur V_{cal} à une valeur positive V_{cal} + ΔV_{prog-data-1} = V_{prog-data-1} ; la valeur de V_{data-1} est établie de manière à ce que la tension de commande du modulateur V_{G}-V_{S} = V_{proo-data-1}- V_{SS} = V_{prog-data-1} soit proportionnelle à la donnée d'image à afficher par la diode 2 durant cette trame d'image, à une correction près qui sera décrite ultérieurement. La durée de l'étape 2 est adaptée d'une manière connue en elle-même pour obtenir la stabilisation des potentiels à ces valeurs et pour charger le condensateur de maintien C_{S}. A ce stade, la diode 2 commence donc à émettre une luminance proportionnelle, à ladite correction près, à la donnée d'image du pixel ou sous-pixel qui lui est associée lors de cette trame d'image.

### Étape 3 de maintien du circuit lors de la période d'émission :

Pendant la suite de la période d'émission de cette diode 2 lors de cette trame d'image, on ouvre l'interrupteur de sélection T4 tout en maintenant ouvert l'interrupteur de calage T3 ; le circuit de commande 1 n'est donc plus sélectionné et il n'y a plus de couplage capacitif entre l'électrode d'adressage X_{D} et la borne C de commande du circuit 1. Pendant cette étape, le condensateur C_{S} maintient à une valeur constante la tension de la borne de commande C, et la diode 2 continue donc d'émettre une luminance proportionnelle à la donnée d'image du pixel ou sous-pixel qui lui est associée.

Il se peut que la tension la tension de la borne de commande C subisse une légère chute -ΔV_{prog-data-cor} entre l'étape 2 et l'étape 3 du fait de la suppression du couplage capacitif ; afin que la luminance de la diode soit bien proportionnelle à la donnée d'image, il est préférable d'apporter une correction +ΔV_{prog-data-cor} à la valeur V_{prog-data-1} visée à l'étape 2.

Pendant cette étape 3, on sélectionne et on adresse les circuits de commande des autres lignes de diodes en leur appliquant également les étapes 1 et 2 ci-dessus ; le panneau affiche alors l'intégralité de l'image.

### Étape 4 de calage de la commande du modulateur lors de la période de dépolarisation : le début de cette étape marque la fin de la période d'émission de la diode et le début de la période de dépolarisation du modulateur T2.

On ferme simultanément l'interrupteur de sélection T4 et l'interrupteur de calage T3 en appliquant respectivement aux électrodes Y_{S} et Y_{C} un signal logique adapté (voir les deux premiers chronogrammes de la figure 3) ; la fermeture de T4 a pour effet de sélectionner le circuit de commande 1 de la diode 2 en couplant, via le condensateur C_{C}, la borne de commande C à l'électrode d'adressage X_{D} ; la fermeture simultanée des interrupteurs T3 et T4 a pour effet, malgré le couplage capacitif, de caler le potentiel de la borne de commande C au potentiel de calage V_{cal} appliqué à l'électrode de référence P_{R} ; pendant le calage de la borne de commande C, on porte le potentiel de l'électrode d'adressage à la valeur V_{ini-P-1} dont la valeur sera établie ultérieurement. La durée de cette étape est suffisamment élevée pour obtenir la stabilisation des potentiels, et notamment pour que le potentiel de la borne de commande C reste à la valeur V_{cal}.

### Étape 5 d'adressage du circuit lors de la période de dépolarisation :

On ouvre alors l'interrupteur de calage T3 tout en maintenant l'interrupteur de sélection T4 fermé ; pendant ce temps, on porte le potentiel de l'électrode d'adressage à la valeur Vₚₒₗ₋₁ inférieure à V_{data-1}. Par couplage capacitif via le condensateur de couplage C_{C}, la tension V_{G} de la borne de commande C subit donc un saut de tension ΔV_{prog-pol-1} proportionnel à ΔVₚₒₗ₋₁ = Vₚₒₗ₋₁ - V_{ini-P-1}, et passe ainsi de la valeur V_{cal} à une valeur : V_{cal} + ΔV_{prog-pol-1} = V_{prog-pol-1} ; selon l'invention, les valeurs de V_{ini-P-1} et de Vₚₒₗ₋₁ sont choisies selon un double critère :
- critère 1 : la différence ΔVₚₒₗ₋₁ positive ici (mais négative lors de la 2^{ème} trame d'image - voir figure 3), est adaptée, à une correction près qui sera décrite ultérieurement, pour obtenir une tension (négative) de commande de dépolarisation du modulateur V_{G}-V_{S} = V_{prog-pol-1} - Vss= V_{prog-pol-1} de valeur adaptée, d'une manière connue en elle-même, pour compenser la dérive de la tension de seuil de déclenchement du modulateur qui s'est produite pendant la période d'émission précédente ;
- critère 2 : V_{ini-P-1} est suffisamment élevé pour que Vₚₒₗ₋₁, défini selon le critère 1, soit positif ou nul. De préférence, lorsque la valeur de ΔVₚₒₗ₋₁ le permet, on choisit V_{ini-P-1} = 0, comme l'illustre la figure 3 dans le cas de la première trame. Ainsi, la tension de l'électrode d'adressage ne change jamais de signe et on peut avantageusement utiliser des moyens classiques et économiques pour la commande des électrodes d'adressage.

La durée de l'étape 5 est adaptée d'une manière connue en elle-même pour obtenir la stabilisation des potentiels à ces valeurs et pour charger le condensateur de maintien C_{S}. A ce stade, le modulateur T2 commence à être dépolarisé en proportion de la valeur de V_{prog-pol-1}.

### Étape 6 de maintien du circuit lors de la période de dépolarisation :

Pendant la suite de la période de dépolarisation de cette diode 2 lors de cette trame d'image, on ouvre l'interrupteur de sélection T4 tout en maintenant ouvert l'interrupteur de calage T3 ; le circuit de commande 1 n'est donc plus sélectionné et il n'y a plus de couplage capacitif entre l'électrode d'adressage X_{D} et la borne C de commande du circuit 1. Pendant cette étape, le condensateur C_{S} maintient à une valeur constante la tension de commande du modulateur T2, et le modulateur T2 continue donc d'être dépolarisé en proportion de la valeur de V_{prog-pol-1}.

Il se peut que la tension de commande du modulateur T2 subisse une légère chute -ΔV_{prog-pol-cor} entre l'étape 4 et l'étape 5 du fait de la suppression du couplage capacitif ; afin que la dépolarisation du modulateur soit conforme aux objectifs, il est alors préférable d'apporter une correction +ΔV_{prog-pol-cor} à la valeur V_{prog-pol-1} visée à l'étape 4.

Pendant cette étape 6, on applique les étapes 4 et 5 aux circuits de commande des autres lignes de diodes de manière à dépolariser les modulateurs des circuits des autres lignes ; on obtient ainsi la dépolarisation des modulateurs de l'ensemble du panneau.

La fin de cette étape marque la fin de la période de dépolarisation du modulateur T2 et le début d'une nouvelle période d'émission de la diode 2, lors d'une nouvelle trame d'image.

La figure 3 représente les chronogrammes de commande d'un circuit de commande 1 d'un émetteur 2 pour deux trames d'image successives.

Comme on l'a vu ci-dessus, lors de la première trame, les potentiels de l'électrode d'adressage X_{D} prennent successivement les valeurs V_{ini-E} = 0, V_{data-1}, V_{ini-P-1} , Vₚₒₗ₋₁, et les potentiels de la grille G du modulateur T2 prennent successivement les valeurs V_{cal,} V_{prog-data-1}, V_{cal}, V_{prog-pol-1}, avec ΔV_{data-1} = V_{data-1} - V_{ini-E}, ΔV_{prog-data-1} = V_{prog-data-1} - V_{cal}, ΔVₚₒₗ₋₁ = Vₚₒₗ₋₁ - V_{ini-P-1}, ΔV_{prog-pol-1} = V_{prog-pol-1} - V_{cal} ; comme ici V_{prog-pol-1} ≥ V_{cal} (c'est à dire ΔV_{prog-pol-1} ≥ 0), on peut garder V_{ini-P-1} = 0, car ΔVₚₒₗ₋₁ est lui aussi positif ou nul de sorte que Vₚₒₗ₋₁ reste du même signe de V_{data-1}.

De la même manière, lors de la deuxième trame, les potentiels de l'électrode d'adressage X_{D} prennent successivement les valeurs V_{ini-E} = 0, V_{data-2}, V_{ini-P-2}, Vₚₒₗ₋₂, et les potentiels de la borne de commande C prennent successivement les valeurs V_{cal}, V_{prog-data-2}, V_{cal}, V_{prog-pol-2}, avec ΔV_{data-2} = V_{data-2} - V_{ini-E}, ΔV_{prog-data-2} = V_{prog-data-2} - V_{cal}, ΔVₚₒₗ₋₂ = Vₚₒₗ₋₂ - V_{ini-P-2}, ΔV_{prog-pol-2} = V_{prog-pol-2} - V_{cal}. ; comme cette fois V_{prog-pol-2} < V_{cal}. (c'est à dire ΔV_{prog-pol-1} < 0), il convient que V_{ini-P-2} ≥ - ΔVₚₒₗ₋₂ de manière à ce que V_{ini-P-2} + ΔVₚₒₗ₋₂ = Vₚₒₗ₋₂ reste positif ou nul, c'est-à-dire du même signe de V_{data-2}.

On démontre que la constante K(t) de proportionnalité, c'est-à-dire de couplage, entre les sauts de potentiel sur la borne de commande C : ΔV_{prog-data-1}, ΔV_{prog-pol-1}, ΔV_{prog-data-2}, et ΔV_{prog-pol-2}, et les sauts correspondants de potentiel sur l'électrode d'adressage ΔV_{data-1}, ΔVₚₒₗ₋₁, ΔV_{data-2}, et ΔVₚₒₗ₋₂, qui évolue en fonction du temps à partir de l'instant t = 0 auquel on applique ledit saut de potentiel sur l'électrode d'adressage, s'exprime sous la forme : $K \left(t\right) = K \times \left(1-{e}^{- \frac{t}{τ}}\right) ,$
- où K = C_{C} / (C_{C} + C_{S}), C_{C} et C_{S} désignant ici les valeurs des capacités respectivement des condensateurs de couplage et des condensateurs de maintien,
- où τ = R4 x C_{S} x C_{C} / (C_{C} + C_{S}), où R4 désigne la résistance électrique de l'interrupteur de sélection lorsqu'il est fermé.

Pour obtenir la stabilisation des potentiels et pour charger le condensateur de maintien C_{S} lors d'une étape d'adressage (étape 2 ou 5 ci-dessus), il est préférable que la durée de cette étape soit au moins égale à 5 x τ .

Comme les transistors du circuit de commande sont en silicium amorphe, la valeur de R4 est généralement élevée, de l'ordre de la centaine de kiloOhms, ce qui induit une constante de temps τ relativement élevée.

Plus précisément, en prenant C_{S} = 0,5 pF, C_{C} = 3 pF, une simulation à l'aide du logiciel SPICE montre que la durée pour obtenir la stabilisation des potentiels après un signal d'adressage présentant un saut de potentiel de 17 V est de 3,25 µs.

Plus précisément, en prenant C_{S} = 0,5 pF, C_{C} = 10 pF, une simulation à l'aide du logiciel « aimSPICE » montre que la durée pour obtenir la stabilisation des potentiels après un signal d'adressage présentant un saut de potentiel de 16 V est de 4,5 µs.

Concernant la durée de stabilisation, ces deux simulations donnent des résultats plus précis quoique du même ordre de grandeur que l'équation ci-dessus.

Afin d'obtenir une constante K de couplage aussi proche que possible de 1, il est préférable de choisir C_{C} >> C_{S}, ce qui est illustré par les deux exemples de simulation ci-dessus.

Comme l'illustre la figure 3, V_{prog-data-2} >> V_{prog-data-1}, ce qui signifie que le modulateur T2 est beaucoup plus fortement polarisé lors de la deuxième trame que lors de la première trame, entraînant une variation de la tension de seuil de déclenchement de ce modulateur beaucoup plus importante ; en conséquence, on choisit |V_{prog-pol-2}| >> |V_{prog-pol-1}|, de manière à compenser cette polarisation plus importante lors de la deuxième trame par une dépolarisation également plus importante. On voit donc que ce mode de réalisation de l'invention permet avantageusement d'adapter la valeur de chaque signal d'adressage de dépolarisation Vₚₒₗ₋ᵢ d'une période de dépolarisation à la valeur de chaque signal d'adressage d'affichage V_{data-i} de la période d'affichage qui précède de manière à compenser au mieux les dérives de tension de seuil de déclenchement des modulateurs de chaque circuit de commande 1.

Une variante du premier mode de réalisation est illustré à la figure 2 : le panneau d'affichage est identique au précédent à la différence près que l'interrupteur de calage T3 est apte à relier directement, sans passer par l'interrupteur de sélection T4, la borne de calage R à la borne de commande C du circuit 1'.

Le panneau selon cette variante peut être piloté comme décrit précédemment pour le mode principal de réalisation.

Les modes de réalisation décrits ci-après concernent des panneaux d'affichage à diodes organiques électroluminescentes à matrice active ; l'invention s'applique plus généralement à toutes sortes de panneaux d'affichage à matrice active, notamment à émetteurs pilotables en courant ou à valves optiques.

## Revendications

1. Procédé de pilotage d'un panneau d'affichage qui comprend :
- un réseau d'émetteurs de lumière ou de valves optiques,
- une matrice active comprenant un réseau d'électrodes pour l'adressage (X_{D}) de signaux en tension, un réseau d'électrodes de sélection (Y_{S}), un réseau d'électrodes de calage (Y_{C}), au moins une électrode de référence pour l'adressage (P_{R}), un réseau de circuits aptes à commander chacun desdits émetteurs ou valves et dotés, chacun (1, 1'), d'une borne de commande en tension (C) apte à être couplée à une électrode d'adressage (X_{D}) via un condensateur de couplage (C_{C}) et via un interrupteur de sélection (T4) qui sont montés en série, d'une borne (R) de calage en tension apte à être reliée à ladite borne de commande (C) via un interrupteur de calage (T3), et d'un condensateur de maintien (C_{S}) monté entre ladite borne de commande (C) et ladite borne de calage (R),
... la borne (R) de calage étant reliée à l'au moins une électrode de référence (P_{R}), la commande dudit interrupteur de sélection (T4) étant reliée à une électrode de sélection (Y_{S}) et la commande dudit interrupteur de calage (T3) étant reliée à une électrode de calage (Y_{c}),
.... ledit procédé comprenant :
- des périodes d'émission lors desquelles une tension prédéterminée d'émission (V_{prog-data}), qui présente une première polarité, est appliquée à la borne de commande d'au moins un circuit de commande dudit panneau par couplage capacitif à travers le condensateur de couplage (C_{C}), suite à un saut de tension généré par une succession de signaux (V_{ini-E}, V_{data}) appliqués à l'électrode d'adressage ; ladite tension prédéterminée d'émission (V_{prog-data}) étant ensuite maintenue à ladite borne de commande à l'aide dudit condensateur de maintien (C_{S}), et
- des périodes de dépolarisation lors desquelles une tension prédéterminée de dépolarisation (V_{prog-pol} ), qui présente une deuxième polarité, opposée à la première polarité, est appliquée à la borne de commande d'au moins un circuit de commande dudit panneau par couplage capacitif à travers le condensateur de couplage (C_{C}), suite à un saut de tension généré par une succession de signaux (V_{ini-P}, Vₚₒₗ) appliqués à l'électrode d'adressage ; ladite tension prédéterminée de dépolarisation (V_{prog-pol} ) étant ensuite maintenue à ladite borne de commande à l'aide dudit condensateur de maintien (C_{S}),
**caractérisé en ce que**, quelle que soit la période d'émission ou de dépolarisation, et la polarité de ladite tension prédéterminée d'émission (V_{prog-data}) ou de ladite tension prédéterminée de dépolarisation (V_{prog-pol}) qui sont appliquées, lesdits signaux (V_{ini-E}, V_{data}; V_{ini-P}, Vₚₒₗ) appliqués à l'électrode d'adressage (X_{D}) à laquelle ladite borne commande (C) est apte à être couplée présentent tous la même première polarité,
et **en ce que**, pendant lesdites périodes d'émission et de dépolarisation, la tension (V_{CAL}) appliquée à l'électrode de référence (P_{R}) à laquelle ladite borne (R) de calage est reliée est maintenue à une valeur constante.

2. Procédé selon la revendication 1 **caractérisé en ce qu'**on applique ladite tension prédéterminée d'émission (V_{prog-data}) ou de dépolarisation (V_{prog-pol}) à la borne de commande (C) de l'au moins un circuit de commande (1, 1') par couplage capacitif selon les étapes suivantes :
- une étape de calage, lors de laquelle, ladite électrode de référence du panneau (P_{R}) étant portée à un potentiel de calage (V_{cal}), on applique un signal de sélection à l'électrode de sélection (Y_{S}) qui commande l'interrupteur de sélection (T4) et un signal de calage à l'électrode de calage (Y_{C}) qui commande l'interrupteur de calage (T3) dudit circuit de commande, ces signaux étant aptes à fermer lesdits interrupteurs (T4, T3), et, pendant l'application simultanée dudit signal de sélection et dudit signal de calage, on applique un signal initial de tension (V_{ini-E}, V_{ini-P}) à l'électrode d'adressage (X_{D}) à laquelle ladite borne commande (C) est apte à être couplée,
- une étape d'adressage du circuit, lors de laquelle, ayant mis fin audit signal de calage mais en maintenant ledit signal de sélection, après l'obtention du calage du potentiel de la borne de commande (C) au potentiel de calage (V_{cal}) de la borne de calage (R) reliée à ladite électrode de référence (P_{R}) et après l'application dudit signal initial, on applique un signal final de tension (V_{data}, Vₚₒₗ) à ladite électrode d'adressage (X_{D}), la succession dudit signal initial (V_{ini-E}, V_{ini-P}) et dudit signal final générant ledit saut de tension (ΔV_{data} = V_{data} - V_{ini-E}, ΔVₚₒₗ = Vₚₒₗ - V_{ini-P}) sur cette électrode d'adressage (X_{D}) qui génère lui-même un saut de tension (ΔV_{prog-data} = V_{prog-data} - V_{cal}, ΔV_{prog-pol} = V_{prog-pol} - V_{cal}) sur ladite borne de commande (C) qui est couplée à ladite électrode d'adressage (X_{D}), les valeurs dudit signal initial (V_{ini-E}, V_{ini-P}) et dudit signal final (V_{data}, Vₚₒₗ) étant adaptées pour obtenir après ledit saut de tension sur ladite borne de commande (C) ladite tension prédéterminée (V_{prog-data}, V_{prog-pol}).

3. Procédé selon l'une quelconque des revendications précédentes **caractérisé en ce que** ledit panneau comprenant un réseau d'émetteurs de lumière aptes à être alimentés entre au moins une électrode de base d'alimentation P_{B} et au moins une électrode supérieure d'alimentation P_{A}, chacun desdits circuits de commande d'un émetteur (2) comprend un modulateur de courant (T2) comprenant une électrode de commande en tension (G) formant la borne de commande (C) dudit circuit et deux électrodes (D, S) de passage du courant, qui sont branchées entre l'une desdites électrodes d'alimentation (P_{A}, P_{B}) et une électrode d'alimentation dudit émetteur.

4. Procédé selon la revendication 3 **caractérisé en ce que** ledit modulateur de courant est un transistor comprenant une couche de semi-conducteur en silicium amorphe.

5. Procédé selon la revendication 3 ou 4 **caractérisé en ce que** lesdits émetteurs sont des diodes électroluminescentes.

## Claims

1. Method of controlling a display panel which comprises:
- an array of light emitters or optical valves,
- an active matrix comprising an array of electrodes (X_{D}) for addressing voltage-mode signals, an array of select electrodes (Y_{S}), an array of clamping electrodes (Y_{C}), at least one reference electrode (P_{R}) for addressing, an array of circuits suitable for controlling each of said emitters or valves and each (1, 1') provided with a voltage-mode control terminal (C) suitable for coupling to an address electrode (X_{D}) via a coupling capacitor (C_{C}) and via a select switch (T4) which are mounted in series, a voltage-mode clamping terminal (R) suitable for connecting to said control terminal (C) via a clamping switch (T3) and a sustain capacitor (C_{S}) mounted between said control terminal (C) and said clamping terminal (R),
... the clamping terminal (R) being linked to the at least one reference electrode (P_{R}), the control of said select switch (T4) being linked to a select electrode (Y_{S}) and the control of said clamping switch (T3) being linked to a clamping electrode (Y_{c}),
.... said method comprising :
- emission periods during which a predetermined emission voltage (V_{prog-data}), which presents a first polarity, is applied at the control terminal of at least one control circuit of said panel by capacitive coupling through the coupling capacitor (C_{C}), following a voltage jump generated by a succession of signals (V_{ini-E}, V_{data}) applied to the addressing electrode; said predetermined emission voltage (V_{prog-data}) being then sustained at said control terminal thanks to said sustain capacitor (C_{S}), and
- depolarization periods during which a predetermined depolarization voltage (V_{prog-pol} ), which presents a second polarity, opposite to the first polarity, is applied at the control terminal of at least one control circuit of said panel by capacitive coupling through the coupling capacitor (C_{C}), following a voltage jump generated by a succession of signals (V_{ini-P}, Vₚₒₗ) applied to the addressing electrode; said predetermined depolarization voltage (V_{prog-pol} ) being then sustained at said control terminal thanks to said sustain capacitor (C_{S}),
**characterized in that**, whatever the emission or depolarization period, and the polarity of said predetermined emission voltage (V_{prog-data}) or of said predetermined depolarization voltage (V_{prog-pol}) that are applied, said signals (V_{ini-E}, V_{data}; V_{ini-P}, Vₚₒₗ) applied to the address electrode (X_{D}) to which said control terminal (C) is suitable to be coupled all present the same first polarity, and **in that**, during said emission periods et depolarization periods, the potential (V_{cal}) that is applied to the reference electrode (P_{R}) to which said clamping terminal (R) is linked is sustained at a constant value.

2. Method according to Claim 1, **characterized in that** said predetermined emission voltage (V_{prog-data}) or depolarization voltage (V_{prog-pol}) is applied to the control terminal (C) of the at least one control circuit (1, 1') by capacitive coupling according to the following steps:
- a clamping step, during which, said reference electrode of the panel (P_{R}) being raised to a clamping potential (V_{cal}), a select signal is applied to the select electrode (Y_{S}) that controls the select switch (T4) and a clamping signal is applied to the clamping electrode (Y_{C}) that controls the clamping switch (T3) of said control circuit, these signals being suitable for closing said switches (T4, T3), and, while said select signal and said clamping signal are being simultaneously applied, an initial voltage signal (V_{ini-E}, V_{ini-P}) is applied to the address electrode (X_{D}) to which said control terminal (C) is suitable to be coupled,
- a circuit addressing step, during which, having ended said clamping signal but while sustaining said select signal, after the clamping of the potential of the control terminal (C) to the clamping potential (V_{cal}) of the clamping terminal (R) linked to said reference electrode (P_{R}) has been obtained, and after the application of said initial signal, a final voltage signal (V_{data}, Vₚₒₗ) is applied to said address electrode (X_{D}), the succession of said initial signal (V_{ini-E}, V_{ini-P}) and of said final signal generating said voltage jump (ΔV_{data} = V_{data} - V_{ini-E}, ΔVₚₒₗ = Vₚₒₗ - V_{ini-P}) on this address electrode (X_{D}) which in turn generates a voltage jump (ΔV_{prog-data} = V_{prog-data} - V_{cal}, ΔV_{prog-pol} = V_{prog-pol} - V_{cal}) on said control terminal (C) that is coupled to said address electrode (X_{D}), the values of said initial signal (V_{ini-E}, V_{ini-P}) and of said final signal (V_{data}, Vₚₒₗ) being adapted to obtain, after said voltage jump on said control terminal (C), said predetermined voltage (V_{prog-data}, V_{prog-pol}).

3. Method according to any one of the preceding claims, **characterized in that** said panel comprising an array of light emitters suitable to be powered between at least one base power supply electrode P_{B} and at least one upper power supply electrode P_{A}, each of said control circuit of an emitter (2) comprises a current modulator (T2) comprising a voltage-mode control electrode (G) forming the control terminal (C) of said circuit and two current-passing electrodes (D, S), which are connected between one of said power supply electrodes (P_{A}, P_{B}) and a power supply electrode of said emitter.

4. Method according to Claim 3, **characterized in that** said current modulator is a transistor comprising a semiconductor layer of amorphous silicon.

5. Method according to Claim 3 or 4, **characterized in that** said emitters are light-emitting diodes.

## Patentansprüche

1. Verfahren zur Steuerung eines Anzeigebildschirms mit
- einem Gitter aus Lichtsendern oder optischen Ventilen,
- einer aktiven Matrix mit einem Gitter aus Elektroden für die Adressierung (X_{D}) von Spannungssignalen, einem Gitter aus Auswahlelektroden (Y_{S}), einem Gitter aus Klemmelektroden (Y_{C}), mindestens einer Referenzelektrode für die Adressierung (P_{R}), einem Gitter aus Schaltkreisen, die geeignet sind, jeden der Lichtsender bzw. Ventile zu steuern, und jeweils (1, 1') mit einem Spannungssteueranschluss (C), der geeignet ist, mit einer Adressierelektrode (X_{D}) über einen Kopplungskondensator (C_{C}) und einen Auswahlschalter (T4), die in Serie geschaltet sind, gekoppelt zu werden, mit einem Spannungseinstellanschluss (R), der geeignet ist, über einen Einstellschalter (T3) mit dem Steueranschluss (C) verbunden zu werden, und mit einem zwischen dem Steueranschluss (C) und dem Einstellanschluss (R) geschalteten Haltekondensator (C_{S}) versehen sind,
- wobei der Einstellanschluss (R) mit mindestens einer Referenzelektrode (P_{R}) verbunden ist, wobei die Steuerung des Auswahlschalters (T4) mit einer Auswahlelektrode (Y_{S}) und die Steuerung des Einstellschalters (T3) mit einer Klemmelektrode (Y_{C}) verbunden sind,
- wobei das Verfahren umfasst:
-- Sendeperioden, bei denen eine vorbestimmte Sendespannung (V_{prog-data}) mit einer ersten Polarität an dem Steueranschluss mindestens eines Schaltkreises des Anzeigebildschirms durch kapazitive Kopplung über den Kopplungskondensator (C_{C}) angelegt wird infolge eines Spannungssprunges, der durch eine Aufeinanderfolge von Signalen (V_{ini-E}, V_{data}) erzeugt wird, welche an der Adressierelektrode angelegt werden, wobei die vorbestimmte Sendespannung (V_{prog-data}) anschließend an dem Steueranschluss mit Hilfe des Haltekondensators (C_{S}) aufrechterhalten wird und
-- Depolarisationsperioden, bei denen eine vorbestimmte Depolarisationsspannung (V_{prog-pol}) mit einer zweiten, zu der ersten Polarität umgekehrten Polarität an dem Steueranschluss mindestens eines Schaltkreises des Anzeigebildschirms durch kapazitive Kopplung über den Kopplungskondensator (C_{C}) angelegt wird infolge eines Spannungssprunges, der durch eine Aufeinanderfolge von Signalen (V_{ini-P}, Vₚₒₗ) erzeugt wird, welche an der Adressierelektrode angelegt werden, wobei die vorbestimmte Depolarisationsspannung (V_{prog-pol}) anschließend an dem Steueranschluss mit Hilfe des Haltekondensators (C_{S}) aufrechterhalten wird,
**dadurch gekennzeichnet, dass** bei beliebiger Sende- bzw. Depolarisationsperiode und beliebiger angelegter vorbestimmter Sendespannung (V_{prog-data}) bzw. Depolarisationsspannung (V_{prog-pol}) die Signale (V_{ini-E}, V_{data}; V_{ini-P}, Vₚₒₗ), die an der Adressierelektrode (X_{D}) angelegt sind, an die der Steueranschluss (C) gekoppelt werden kann, alle dieselbe Polarität aufweisen, und dass während der Sende- und Depolarisationsperioden die Spannung (V_{CAL}), die an der Referenzelektrode (P_{R}) angelegt ist, mit welcher der Einstellanschluss (R) verbunden ist, bei einem konstanten Wert gehalten wird.

2. Verfahren nach Anspruch 1, **dadurch gekennzeichnet, dass** die vorbestimmte Sendespannung (V_{prog-data}) oder Depolarisationsspannung (V_{prog-pol}) an dem Steueranschluss (C) des mindestens einen Schaltkreises (1, 1') durch kapazitive Kopplung gemäß den folgenden Schritten angelegt werden:
- einem Schritt der Einstellung, bei dem bei Setzung der Referenzelektrode des Anzeigebildschirms (P_{R}) auf ein Einstellpotenzial (V_{cal}) ein Auswahlsignal an der den Auswahlschalter (T4) steuernden Auswahlelektrode (Y_{S}) und ein Einstellsignal an der den Einstellschalter (T3) des Schaltkreises steuernden Klemmelektrode (Y_{C}) angelegt werden, wobei diese Signale geeignet sind, die Schalter (T4, T3) zu schließen, und während des gleichzeitigen Anlegens des Auswahlsignals und des Einstellsignals ein Spannungsanfangssignal (V_{ini-E}, V_{ini-P}) an der Adressierelektrode (X_{D}) angelegt wird, an die der Steueranschluss (C) gekoppelt werden kann,
- einem Schritt der Adressierung des Schaltkreises, bei dem nach Beendigung des Einstellsignals, jedoch bei Aufrechterhaltung des Auswahlsignals, nach erfolgter Einstellung des Potenzials des Steueranschlusses (C) auf das Einstellpotenzial (V_{cal}) des mit der Referenzelektrode (P_{R}) verbundenen Einstellanschlusses (R) und nach dem Anlegen des Spannungsanfangssignals ein Spannungsendsignal (V_{data}, Vₚₒₗ) an der Adressierelektrode (X_{D}) angelegt wird, wobei die Aufeinanderfolge des Spannungsanfangssignals (V_{ini-E}, V_{ini-P}) und des Spannungsendsignals an dieser Adressierelektrode (X_{D}) den Spannungssprung (ΔV_{data} = V_{data} - V_{ini-E}, ΔVₚₒₗ = Vₚₒₗ - V_{ini-P}) erzeugt, welcher wiederum einen Spannungssprung (ΔV_{prog-data} = V_{prog-data} - V_{cal}, ΔV_{prog-pol} = V_{prog-pol} - V_{cal}) an dem mit der Adressierelektrode (X_{D}) gekoppelten Steueranschluss (C) erzeugt, wobei die Werte des Spannungsanfangssignals (V_{ini-E}, V_{ini-P}) und des Spannungsendsignals (V_{data}, Vₚₒₗ) geeignet sind, nach dem Spannungssprung an dem Steueranschluss (C) die vorbestimmte Spannung (V_{prog-data}, V_{prog-pol}) zu erzielen.

3. Verfahren nach einem der vorhergehenden Ansprüche, **dadurch gekennzeichnet, dass** der Anzeigebildschirm ein Gitter aus Lichtsendern aufweist, die geeignet sind, zwischen mindestens einer Speisungsbasiselektrode P_{B} und mindestens einer oberen Speisungselektrode P_{A} gespeist zu werden, wobei jeder der einen Lichtsender (2) steuernden Schaltkreise einen Strommodulator (T2) mit einer die Steuerelektrode (C) des Schaltkreises bildenden Spannungssteuerelektrode (G) und zwei zwischen einer der Speisungselektroden (P_{A}, P_{B}) und einer Speisungselektrode des Lichtsenders geschalteten Stromdurchgangselektroden (D, S) umfasst.

4. Verfahren nach Anspruch 3, **dadurch gekennzeichnet, dass** es sich bei dem Strommodulator um einen Transistor mit einer Halbleiterschicht aus amorphem Silicium handelt.

5. Verfahren nach Anspruch 3 oder 4, **dadurch gekennzeichnet, dass** es sich bei den Lichtsendern um LEDs handelt.
